# EUROPÄISCHE PATENTSCHRIFT

(11) **EP 1 259 971 B1**
(45) Veröffentlichungstag und Bekanntmachung des Hinweises auf die Patenterteilung: **18.10.2006**
(21) Anmeldenummer: 01913684.5
(22) Anmeldetag: 20.02.2001
(51) Int. Cl.: H01H 50/04

(54) **ELEKTROMAGNETISCHES SCHALTGERÄT, Z.B. SCHÜTZ**
ELECTROMAGNETIC SWITCHING DEVICE, FOR EXAMPLE, CONTACTOR
COMMUTATEUR ELECTROMAGNETIQUE, PAR EX. CONTACTEUR

(30) Priorität: 29.02.2000 DE 10009496
(43) Veröffentlichungstag der Anmeldung: 27.11.2002
(73) Patentinhaber: SIEMENS AKTIENGESELLSCHAFT, 80333 München (DE)
(72) Erfinder: BAUER, Johann, 92263 Ebermannsdorf (DE); FABER, Stephan, 92245 Kümmersbruck (DE); LÜFTL, Manuela, 92224 Amberg (DE); KOPPMANN, Bardo, 92700 Kaltenbrunn (DE); MEIER, Markus, 92286 Rieden (DE)
(86) Internationale Anmeldenummer: PCT/DE2001/000634
(87) Internationale Veröffentlichungsnummer: WO 2001/065579

(56) Entgegenhaltungen:
- WO-A-95/12891
- DE-A- 2 620 210
- DE-A- 4 236 900
- FR-A- 2 415 359
- GB-A- 2 102 628

## Beschreibung

Die vorliegende Erfindung betrifft ein elektromagnetisches Schaltgerät, z. B. ein Schütz, mit einem Schaltgerätgehäuse und einer an einer Einführstelle in das Schaltgerätgehäuse einführbaren Einschubeinheit,
- wobei von der Einschubeinheit ein Magnetjoch gehalten ist, auf das eine Spuleneinheit aufgesetzt ist, mittels derer auf einen Anker eine Anzugskraft ausübbar ist,
- wobei an das Magnetjoch zwei in Einschubrichtung gesehen jeweils nach vorne bzw. hinten weisende Befestigungsansätze angeformt sind.

Ein derartiges Schaltgerät ist beispielsweise aus der WO 95/12891 bekannt. Bei dieser Schrift weisen die Befestigungsansätze Durchgangslöcher auf, in welche Rasthaken eingreifen, die an der Einschubeinheit angeformt sind.

Weitere elektromagnetische Schaltgeräte mit einem Schaltgerätgehäuse und einer in das Schaltgerätgehäuse einführbaren Einschubeinheit sind beispielsweise aus der DE 29 01 552 C2 und der DE 32 20 040 C2 bekannt.

Aus der DE 26 20 210 A1 ist ein elektromagnetisches Schaltgerät bekannt, bei dem ein E-förmiges Magnetjoch an seinen Außenschenkeln nach außen weisende Befestigungsansätze aufweist, die in Ansatzaufnahmen des Schaltgerätgehäuses einführbar sind. Ein ähnlicher Offenbarungsgehalt ist der DE 42 36 900 A1 zu entnehmen.

In Dokument "WO 95/12891" wird ein elektromagnetisches Schaltgerät gemäß dem Oberbegriff des Patentanspruchs 1 offenbart.

Die Einschubeinheiten des Standes der Technik sind alle relativ kompliziert mit vergleichsweise vielen Teilen aufgebaut. Sie weisen daher eine relativ große Magnetwegtoleranz auf.

Die Aufgabe der vorliegenden Erfindung besteht darin, ein elektromagnetisches Schaltgerät mit einem Schaltgerätgehäuse und einer in das Schaltgerätgehäuse einführbaren Einschubeinheit zu schaffen, bei dem die Einschubeinheit einfacher aufgebaut ist, dennoch zuverlässig funktioniert und die Magnetwegtoleranz des Magnetsystems klein bleibt.

Die Aufgabe wird dadurch gelöst, daß zum Halten des Magnetjochs ein sich quer zur Einschubrichtung erstreckender Haltebügel einen der Befestigungsansätze übergreift und zwei an der Einschubeinheit einstückig angeformte Haltezungen untergreift.

Gegenüber der WO 95/12891 ergibt sich dabei eine bessere und einfachere Halterung des Magnetjochs, gegenüber der DE 29 01 552 C2 und der DE 32 20 040 C2 ergibt sich eine erhebliche Einsparung an den Einzelteilen.

Wenn das Schaltgerätgehäuse eine Haltebügelkontur aufweist, an der sich bei eingeführter Einschubeinheit der Haltebügel - direkt oder über die Haltezungen - abstützt, müssen die Haltezungen nur das Eigengewicht des Magnetjochs halten können, nicht aber beim Betätigen des Schaltgeräts auftretende Kräfte.

Wenn die Haltezungen elastisch mit der Einschubeinheit verbunden sind, ergibt sich eine besonders einfache und zuverlässige Befestigung des Magnetjochs.

Der andere Befestigungsansatz kann prinzipiell ebenfalls über einen Haltebügel und Haltezungen mit der Einschubeinheit verbunden sein. Wenn der andere Befestigungsansatz aber in eine Ansatzaufnahme eingeführt ist, ergibt sich ein konstruktiv einfacherer Aufbau. Die Ansatzaufnahme ist dabei vorzugsweise an die Einschubeinheit einstückig angeformt. Wenn die Ansatzaufnahme in Einschubrichtung gesehen vor dem Haltebügel angeordnet ist, ergibt sich ein konstruktiv noch einfacherer Aufbau der Einschubeinheit.

Wenn die Ansatzaufnahme höhenelastisch ausgebildet ist, ergibt sich eine klemmende Halterung des Magnetjochs. Wenn das Schaltgerätgehäuse eine Aufnahmenkontur aufweist, an der sich bei eingeführter Einschubeinheit die Ansatzaufnahme abstützt, muß auch die Ansatzaufnahme nur das Eigengewicht des Magnetjochs halten können.

Wenn die Ansatzaufnahme und die Aufnahmenkontur beim Einführen der Einschubeinheit zuerst über eine Einführschräge zusammenwirken, ist ein sowohl verhakungsfreies als auch toleranzfreies Einführen der Einschubeinheit in das Schaltgerätgehäuse möglich.

Wenn an der Einschubeinheit ein Rasthaken zum Verrasten der Einschubeinheit im Schaltgerätgehäuse und ein Betätigungselement für den Rasthaken einstückig federnd angeformt sind, ist zum Verrasten kein separater Rasthaken erforderlich. Vorzugsweise sind der Rasthaken und/oder das Betätigungselement zur Kraftunterstützung von einer Stabfeder übergriffen.

Wenn die Spuleneinheit eine Spule und einen mit der Spule über eine Zwischenstruktur verbundenen Auflagefuß aufweist, der seitlich unterhalb der Spule auf einer Fußauflage der Einschubeinheit aufliegt und von der Spule beabstandet ist, ergibt sich auf einfache Weise eine stabile Abstützung der Spuleneinheit.

Wenn die Fußauflage in der Einschubeinheit vertieft angeordnet ist, so daß der Auflagefuß in der Einschubeinheit versenkt ist, ergibt sich eine geringe Bauhöhe der Einschubeinheit.

Wenn das Schaltgerätgehäuse eine Spulenkontur aufweist, an der sich bei eingeführter Einschubeinheit die Spuleneinheit abstützt, müssen die Betriebskräfte nicht von der Einschubeinheit aufgefangen werden. Die Spuleneinheit kann sich beispielsweise über den Auflagefuß an der Spulenkontur abstützen.

Wenn die Spuleneinheit mit der Spulenkontur und der Einschubeinheit verspannt ist, ist die Spule spielfrei im Schaltgerätgehäuse fixiert. Sie kann also nicht frei schwingen.

Wenn die Spuleneinheit einen Schalter aufweist, der vom Anker über ein Betätigungselement betätigbar ist, das Betätigungselement in einer an der Spuleneinheit angeordneten Lagerung gelagert ist und das Schaltgerätgehäuse Positionier- und Stützelemente aufweist, mittels derer die Lagerung beim Einführen der Einschubeinheit positionierbar und bei eingeführter Einschubeinheit gestützt ist, läßt sich das Betätigungselement auf einfache Weise exakt bezüglich des Ankers ausrichten.

Wenn das Schaltgerätgehäuse an einer der Einführstelle gegenüberliegenden Seite eine Ausnehmung aufweist, über die die Einschubeinheit mittels eines Austriebwerkzeugs aus dem Schaltgerätgehäuse austreibbar ist, ist die Einschubeinheit auch im Störfall auf vergleichsweise einfache Weise, nämlich insbesondere ohne vollständige Demontage des Schaltgeräts, vom Schaltgerät trennbar.

Weitere Vorteile und Einzelheiten ergeben sich aus der nachfolgenden Beschreibung eines Ausführungsbeispiels. Dabei zeigen in Prinzipdarstellung
- FIG 1: ein Schütz mit einer Einschubeinheit im Schnitt,
- FIG 2: das Schütz von FIG 1 ohne Einschubeinheit,
- FIG 3: das Schütz von FIG 2 von vorne,
- FIG 4: eine Einschubeinheit mit einem Magnetjoch und einer Spuleneinheit,
- FIG 5: die Einschubeinheit von FIG 4 ohne Spuleneinheit,
- FIG 6: die Einschubeinheit von FIG 5 von der Seite,
- FIG 7: die Einschubeinheit von FIG 5 von vorne,
- FIG 8: ein Magnetjoch und
- FIG 9: eine Spuleneinheit.

Gemäß FIG 1 weist ein Schütz als Beispiel eines elektromagnetischen Schaltgeräts ein Schaltgerätgehäuse 1 auf. In das Schaltgerätgehäuse 1 ist an einer Einführstelle 2 in einer Einschubrichtung x eine Einschubeinheit 3 einführbar. Von der Einschubeinheit 3 ist ein Magnetjoch 4 gehalten. Mittels des Magnetjochs 4 und einer Spule 5 ist auf einen Anker 6 in einer Kraftrichtung y eine Anzugskraft ausübbar. Gemäß den FIG 1 und 8 sind an das Magnetjoch 4 zwei Befestigungsansätze 7 einstückig angeformt. Die Befestigungsansätze 7 weisen in Einschubrichtung x gesehen jeweils nach vorne bzw. hinten.

Gemäß FIG 1 weist die Einschubeinheit 3 einen Rasthaken 8 auf, der mit einem Betätigungselement 9 versehen ist. Mittels des Rasthakens 8 ist die Einschubeinheit 3 im Schaltgerätgehäuse 1 verrastbar. Der Rasthaken 8 und das Betätigungselement 9 sind einstückig federnd an der Einschubeinheit 3 angeformt. Zum Ausziehen der Einschubeinheit 3 aus dem Schaltgerätgehäuse 1 wird lediglich das Betätigungselement 9 angehoben und die Einschubeinheit 3 an dem Betätigungselement 9 aus dem Schaltgerätgehäuse 1 ausgezogen.

Für den Fall, daß aufgrund einer Störung ein Ausziehen der Einschubeinheit 3 nicht möglich sein sollte, weist das Schaltgerätgehäuse 1 eine Ausnehmung 10 auf. Die Ausnehmung 10 ist ersichtlich an einer Seite des Schaltgerätgehäuses 1 angeordnet, die der Einführstelle 2 gegenüberliegt. Über die Ausnehmung 10 kann ein schematisch dargestelltes Austriebwerkzeug 11, z. B. ein Durchschläger, an den vorderen Befestigungsansatz 7 des Magnetjochs 4 angesetzt werden und so die Einschubeinheit 3 mit einem Hammer aus dem Schaltgerätgehäuse 1 ausgetrieben werden.

Gemäß FIG 5 wird das Magnetjoch 4 von einer Ansatzaufnahme 12 und einem Haltebügel 13 gehalten. Die Ansatzaufnahme 12 ist in Einschubrichtung x gesehen vor dem Haltebügel 13 angeordnet. Sie ist einstückig an die Einschubeinheit 3 angeformt. Gemäß den FIG 5 und 7 weist die Ansatzaufnahme 12 U-förmige Dehnelemente 21 auf. Dadurch ist sie höhenelastisch ausgebildet.

Zum Befestigen des Magnetjochs 4 an der Einschubeinheit 3 werden auf die Befestigungsansätze 7 Dämpfungsteile 14, z. B. aus Gummi, aufgesetzt. Danach wird einer der Befestigungsansätze 7 in die Ansatzaufnahme 12 eingeführt.

Der Haltebügel 13 erstreckt sich im wesentlichen quer zur Einschubrichtung x über den anderen Befestigungsansatz 7. Er übergreift diesen Befestigungsansatz 7. Ferner untergreift der Haltebügel 13 zwei Haltezungen 15, die an der Einschubeinheit 3 einstückig elastisch angeformt sind.

Gemäß FIG 2 weist das Schaltgerätgehäuse 1 eine Aufnahmenkontur 16 und eine Haltebügelkontur 17 auf. Bei in das Schaltgerätgehäuse 1 eingeführter Einschubeinheit 3 stützen sich die Ansatzaufnahme 12 an der Aufnahmenkontur 16 und der Haltebügel 13 an der Haltebügelkontur 17 ab. Gemäß Ausführungsbeispiel stützt sich der Haltebügel 13 dabei über die Haltezungen 15 an der Haltebügelkontur 17 ab. Bei hinreichend breitem Haltebügel 13 könnte sich dieser aber auch direkt an der Haltebügelkontur 17 abstützen. Aufgrund der Abstützungen werden die beim Schalten des Schützes auftretenden Magnetkräfte nicht in die Einschubeinheit 3 eingeleitet, sondern direkt in das Schaltgerätgehäuse 1.

Die Ansatzaufnahme 12 und die Aufnahmenkontur 16 wirken beim Einführen der Einschubeinheit 3 zuerst über eine Einführschräge 18 zusammen, die gemäß Ausführungsbeispiel an der Ansatzaufnahme 12 angeordnet ist. Dadurch wird das Einführen der Einschubeinheit 3 in das Schaltgerätgehäuse 1 deutlich erleichtert. Die Einführschräge 18 ist besonders deutlich aus den FIG 5 und 6 ersichtlich. Aus FIG 5 ist ferner ersichtlich, daß der Rasthaken 8 und sein Betätigungselement 9 zur Kraftunterstützung von einer Stabfeder 19 übergriffen sind.

Gemäß FIG 4 ist auf das Magnetjoch 4 eine Spuleneinheit 20 aufgesetzt. Die Spuleneinheit 20 weist außer der Spule 5 noch einen Auflagefuß 22 auf. Der Auflagefuß 22 ist mit der Spule 5 über eine Zwischenstruktur 23 verbunden. Der Auflagefuß 22 ist seitlich unterhalb der Spule 5 angeordnet und ersichtlich von der Spule 5 beabstandet. Er liegt auf einer Fußauflage 24 der Einschubeinheit 3 auf. Die Fußauflage 24 ist in der Einschubeinheit 3 vertieft angeordnet, so daß der Auflagefuß 22 in der Einschubeinheit 3 versenkt ist.

Gemäß FIG 2 weist das Schaltgerätgehäuse 1 eine Spulenkontur 25 auf. An dieser stützt sich bei eingeführter Einschubeinheit 3 die Spuleneinheit 20 ab. Die Spuleneinheit 20 stützt sich dabei über den Auflagefuß 22 an der Spulenkontur 25 ab. Ersichtlich wird dabei die Spuleneinheit 20 mit der Spulenkontur 25 aufgrund einer Erhebung 26, die am Auflagefuß 22 angeordnet ist, verspannt.

Die Spuleneinheit 20 weist einen Schalter 27 auf, der vom Anker 6 über ein Betätigungselement 28 betätigbar ist. Das Betätigungselement 28 ist in einer Lagerung 29 gelagert, die an der Spuleneinheit 20 angeordnet ist. An den Außenseiten der Lagerung 29 sind im Querschnitt T-förmige Nuten 30 angeordnet. Diese wirken beim Einführen der Einschubeinheit 3 mit ebenfalls im Querschnitt T-förmigen Positionier- und Stützelementen 31 zusammen. Durch das Zusammenwirken der Nuten 30 mit den Positionier- und Stützelementen 31 wird die Lagerung 29 beim Einführen der Einschubeinheit 3 positioniert und bei eingeführter Einschubeinheit 3 gestützt.

## Patentansprüche

1. Elektromagnetisches Schaltgerät, z. B. Schütz, mit einem Schaltgerätgehäuse (1) und einer an einer Einführstelle (2) in einer Einschubrichtung (x) in das Schaltgerätgehäuse (1) einführbaren Einschubeinheit (3),
- wobei von der Einschubeinheit (3) ein Magnetjoch (4) gehalten ist, auf das eine Spuleneinheit (20) aufgesetzt ist, mittels derer auf einen Anker (6) eine Anzugskraft ausübbar ist, **dadurch gekennzeichnet, daß** an das Magnetjoch (4) zwei in Einschubrichtung (x) gesehen jeweils nach vorne bzw. hinten weisende Befestigungsansätze (7) angeformt sind,
- wobei zum Halten des Magnetjochs ein sich quer zur Einschubrichtung (x) erstreckender Haltebügel (13) einen der Befestigungsansätze (7) übergreift und zwei an der Einschubeinheit (3) einstückig angeformte Haltezungen (15) untergreift.

2. Schaltgerät nach Anspruch 1,
**dadurch gekennzeichnet,**
**daß** das Schaltgerätgehäuse (1) eine Haltebügelkontur (17) aufweist, an der sich bei eingeführter Einschubeinheit (3) der Haltebügel (13) - direkt oder über die Haltezungen (15) - abstützt.

3. Schaltgerät nach Anspruch 1 oder 2,
**dadurch gekennzeichnet,**
**daß** die Haltezungen (15) elastisch mit der Einschubeinheit (3) verbunden sind.

4. Schaltgerät nach Anspruch 1, 2 oder 3,
**dadurch gekennzeichnet,**
**daß** der andere Befestigungsansatz (7) in eine Ansatzaufnahme (12) eingeführt ist.

5. Schaltgerät nach Anspruch 4,
**dadurch gekennzeichnet,**
**daß** die Ansatzaufnahme (12) an die Einschubeinheit (3) einstückig angeformt ist.

6. Schaltgerät nach Anspruch 4 oder 5,
**dadurch gekennzeichnet,**
**daß** die Ansatzaufnahme (12) in Einschubrichtung (x) gesehen vor dem Haltebügel (13) angeordnet ist.

7. Schaltgerät nach Anspruch 4, 5 oder 6,
**dadurch gekennzeichnet,**
**daß** die Ansatzaufnahme (12) höheneleastisch ausgebildet ist.

8. Schaltgerät nach einem der Ansprüche 4 bis 7,
**dadurch gekennzeichnet,**
**daß** das Schaltgerätgehäuse (1) eine Aufnahmenkontur (16) aufweist, an der sich bei eingeführter Einschubeinheit (3) die Ansatzaufnahme (12) abstützt.

9. Schaltgerät nach Anspruch 8,
**dadurch gekennzeichnet,**
**daß** die Ansatzaufnahme (12) und die Aufnahmenkontur (16) beim Einführen der Einschubeinheit (3) zuerst über eine Einführschräge (18) zusammenwirken.

10. Schaltgerät nach einem der vorhergehenden Ansprüche,
**dadurch gekennzeichnet,**
**daß** an der Einschubeinheit (3) ein Rasthaken (8) zum Verrasten der Einschubeinheit (3) im Schaltgerätgehäuse (1) und ein Betätigungselement (9) für den Rasthaken (8) einstückig federnd angeformt sind.

11. Schaltgerät nach Anspruch 10,
**dadurch gekennzeichnet,**
**daß** der Rasthaken (8) und/oder das Betätigungselement (9) zur Kraftunterstützung von einer Stabfeder (19) übergriffen sind.

12. Schaltgerät nach einem der vorhergehenden Ansprüche,
**dadurch gekennzeichnet,**
**daß** die Spuleneinheit (20) eine Spule (5) und einen mit der Spule (5) über eine Zwischenstruktur (23) verbundenen Auflagefuß (22) aufweist und daß der Auflagefuß (22) seitlich unterhalb der Spule (5) auf einer Fußauflage (24) der Einschubeinheit (3) aufliegt und von der Spule (5) beabstandet ist.

13. Schaltgerät nach Anspruch 12,
**dadurch gekennzeichnet,**
**daß** die Fußauflage (24) in der Einschubeinheit (3) vertieft angeordnet ist, so daß der Auflagefuß (22) in der Einschubeinheit (3) versenkt ist.

14. Schaltgerät nach einem der vorhergehenden Ansprüche,
**dadurch gekennzeichnet,**
**daß** das Schaltgerätgehäuse (1) eine Spulenkontur (25) aufweist, an der sich bei eingeführter Einschubeinheit (3) die Spuleneinheit (20) abstützt.

15. Schaltgerät nach Anspruch 12 und 14 oder 13 und 14,
**dadurch gekennzeichnet,**
**daß** die Spuleneinheit (20) sich über den Auflagefuß (22) an der Spulenkontur (25) abstützt.

16. Schaltgerät nach Anspruch 14 oder 15,
**dadurch gekennzeichnet,**
**daß** die Spuleneinheit (20) mit der Spulenkontur (25) verspannt ist.

17. Schaltgerät nach einem der vorhergehenden Ansprüche,
**dadurch gekennzeichnet,**
**daß** die Spuleneinheit (20) einen Schalter (27) aufweist, der vom Anker (6) über ein Betätigungselement (28) betätigbar ist, daß das Betätigungselement (28) in einer an der Spuleneinheit (20) angeordneten Lagerung (29) gelagert ist und daß das Schaltgerätgehäuse (1) Positionier- und Stützelemente (31) aufweist, mittels derer die Lagerung (29) beim Einführen der Einschubeinheit (3) positionierbar und bei eingeführter Einschubeinheit (3) gestützt ist.

18. Schaltgerät nach einem der vorhergehenden Ansprüche,
**dadurch gekennzeichnet,**
**daß** das Schaltgerätgehäuse (1) an einer der Einführstelle (2) gegenüberliegenden Seite eine Ausnehmung (10) aufweist, über die die Einschubeinheit (3) mittels eines Austriebwerkzeugs (11) aus dem Schaltgerätgehäuse (1) austreibbar ist.

## Claims

1. Electromagnetic switching device, for example a contactor, having a switching device enclosure (1) and having a withdrawable unit (3) which can be inserted into the switching device enclosure (1) in an insertion direction (x) at an insertion point (2),
- with the withdrawable unit (3) holding a magnet yoke (4) to which a coil unit (20) is fitted, by means of which a pull-in force can be exerted on an armature (6), **characterized in that**
- two fastening attachments (7), which respectively point forward and to the rear seen in the insertion direction (x), are integrally formed on the magnet yoke (4),
- with a holding bracket (13), which extends transversely with respect to the insertion direction (x), engaging over one of the fastening attachments (7) in order to hold the magnet yoke, and engaging under two holding tongues (15), which are integrally formed on the withdrawable unit (3).

2. Switching device according to Claim 1,
**characterized**
**in that** the switching device enclosure (1) has a holding bracket contour (17) on which the holding bracket (13) is supported - directly or via the holding tongues (15) - when the withdrawable unit (3) is inserted.

3. Switching device according to Claim 1 or 2,
**characterized**
**in that** the holding tongues (15) are elastically connected to the withdrawable unit (3).

4. Switching device according to Claim 1, 2 or 3,
**characterized**
**in that** the other fastening attachment (7) is inserted into an attachment receptacle (12).

5. Switching device according to Claim 4,
**characterized**
**in that** the attachment receptacle (12) is integrally formed on the withdrawable unit (3).

6. Switching device according to Claim 4 or 5,
**characterized**
**in that** the attachment receptacle (12) is arranged in front of the holding bracket (13), seen in the insertion direction (x).

7. Switching device according to Claim 4, 5 or 6,
**characterized**
**in that** the attachment receptacle (12) is designed to be elastic in height.

8. Switching device according to one of Claims 4 to 7,
**characterized**
**in that** the switching device enclosure (1) has a receptacle contour (16) on which the attachment receptacle (12) is supported when the withdrawable unit (3) is inserted.

9. Switching device according to Claim 8, **characterized**
**in that** the attachment receptacle (12) and the receptacle contour (16) first of all interact via an insertion incline (18) during insertion of the withdrawable unit (3).

10. Switching device according to one of the preceding claims,
**characterized**
**in that** a latching hook (8) for latching the withdrawable unit (3) in the switching device enclosure (1), and a operating element (9) for the latching hook (8), are integrally formed in a sprung manner on the withdrawable unit (3).

11. Switching device according to claim 10,
**characterized**
**in that** a bar spring (19) engages over the latching hook (8) and/or the operating element (9) in order to provide force assistance.

12. Switching device according to one of the preceding claims,
**characterized**
**in that** the coil unit (20) has a coil (5) and a contact foot (22), which is connected to the coil (5) via an intermediate structure (23), and in that the contact foot (22) rests on a foot contact (24) on the withdrawable unit (3) at the side underneath the coil (5), and is at a distance from the coil (5).

13. Switching device according to Claim 12,
**characterized**
**in that** the foot contact (24) is arranged recessed in the withdrawable unit (3), such that the contact foot (22) is recessed in the withdrawable unit (3).

14. Switching device according to one of the preceding claims,
**characterized**
**in that** the switching device enclosure (1) has a coil contour (25) on which the coil unit (20) is supported when the withdrawable unit (3) is inserted.

15. Switching device according to Claims 12 and 14 or 13 and 14,
**characterized**
**in that** the coil unit (20) is supported on the coil contour (25) via the contact foot (22).

16. Switching device according to Claim 14 or 15,
**characterized**
**in that** the coil unit (20) is braced by means of the coil contour (25).

17. Switching device according to one of the preceding claims,
**characterized**
**in that** the coil unit (20) has a switch (27), which can be operated by the armature (6) via an operating element (28), in that the operating element (28) is mounted in a bearing (29) which is arranged on the coil unit (20), and
**in that** the switching device enclosure (1) has positioning and supporting elements (31), by means of which the bearing (29) can be positioned during insertion of the withdrawable unit (3), and is supported when the withdrawable unit (3) is inserted.

18. Switching device according to one of the preceding claims,
**characterized**
**in that** the switching device enclosure (1) has a recess (10) on a side opposite the insertion point (2), via which recess (10) the withdrawable unit (3) can be driven out of the switching device enclosure (1) by means of a driving-out tool (11).

## Revendications

1. Appareil de commutation électromagnétique, par exemple contacteur, comprenant un boitier (1) d'appareil de commutation et une unité insérable (3) pouvant être insérée dans le boitier (1) d'appareil de commutation au niveau d'une zone d'introduction, selon une direction d'insertion (x),
- l'unité insérable (3) supportant une culasse d'aimant (4) sur laquelle est placée une unité de bobine (20) au moyen de laquelle une force d'attraction peut être exercée sur une palette ou armature mobile (6),
**caractérisé en ce que** sur la culasse d'aimant (4) sont formés deux appendices de fixation (7) dirigés l'un respectivement vers l'avant et l'autre vers l'arrière en se référant à la direction d'insertion (x),
- le maintien de la culasse d'aimant s'effectuant à l'aide d'un étrier de maintien (13) qui s'étend transversalement à la direction d'insertion (x), surmonte l'un des appendices de fixation (7) et s'engage sous deux languettes de maintien (15) formées sur l'unité insérable (3), d'un seul tenant avec celle-ci.

2. Appareil de commutation selon la revendication 1,
**caractérisé en ce que** le boitier (1) d'appareil de commutation présente un contour d'étrier de maintien (17) sur lequel s'appuie directement ou par l'intermédiaire des languettes de maintien (15), l'étrier de maintien (13), lorsque l'unité insérable (3) a été insérée.

3. Appareil de commutation selon la revendication 1 ou 2,
**caractérisé en ce que** les languettes de maintien (15) sont reliées de manière élastique à l'unité insérable (3).

4. Appareil de commutation selon la revendication 1, 2 ou 3,
**caractérisé en ce que** ledit autre appendice de fixation (7) est introduit dans un logement de réception d'appendice (12).

5. Appareil de commutation selon la revendication 4,
**caractérisé en ce que** le logement de réception d'appendice (12) est formé sur l'unité insérable (3), d'un seul tenant avec celle-ci.

6. Appareil de commutation selon la revendication 4 ou 5,
**caractérisé en ce que** le logement de réception d'appendice (12), vu dans la direction d'insertion (x), est disposé avant l'étrier de maintien (13).

7. Appareil de commutation selon la revendication 4, 5 ou 6,
**caractérisé en ce que** le logement de réception d'appendice (12) est d'une configuration élastique en hauteur.

8. Appareil de commutation selon l'une des revendications 4 à 7,
**caractérisé en ce que** le boitier (1) d'appareil de commutation présente un contour de logement de réception (16) sur lequel s'appuie le logement de réception d'appendice (12) lorsque l'unité insérable (3) a été insérée.

9. Appareil de commutation selon la revendication 8,
**caractérisé en ce que** le logement de réception d'appendice (12) et le contour de logement de réception (16), lors de l'insertion de l'unité insérable (3), coopèrent tout d'abord par l'intermédiaire d'une rampe d'introduction (18).

10. Appareil de commutation selon l'une des revendications précédentes,
**caractérisé en ce que** sur l'unité insérable (3) sont formés d'un seul tenant et de manière élastique avec celle-ci, un crochet d'encliquetage (8) pour l'encliquetage de l'unité insérable (3) dans le boitier (1) d'appareil de commutation, et un élément d'actionnement (9) pour le crochet d'encliquetage (8).

11. Appareil de commutation selon la revendication 10,
**caractérisé en ce que** le crochet d'encliquetage (8) et/ou l'élément d'actionnement (9) sont surmontés d'une barrette de ressort (19) pour produire une assistance de force.

12. Appareil de commutation selon l'une des revendications précédentes,
**caractérisé en ce que** l'unité de bobine (20) comprend une bobine (5) et un pied d'appui (22) relié à la bobine (5) par une structure intermédiaire (23), et **en ce que** le pied d'appui (22) repose, latéralement en-dessous de la bobine (5), sur un appui de pied (24) de l'unité insérable (3) et est éloigné de la bobine (5).

13. Appareil de commutation selon la revendication 12,
**caractérisé en ce que** l'appui de pied (24) est agencé en creux dans l'unité insérable (3) de sorte que le pied d'appui (22) est encastré dans l'unité insérable (3).

14. Appareil de commutation selon l'une des revendications précédentes,
**caractérisé en ce que** le boitier (1) d'appareil de commutation (1) présente un contour de bobine (25) sur lequel s'appuie l'unité de bobine (20) lorsque l'unité insérable (3) a été insérée.

15. Appareil de commutation selon les revendications 12 et 14 ou 13 et 14,
**caractérisé en ce que** l'unité de bobine (20) s'appuie par l'intermédiaire du pied d'appui (22) sur le contour de bobine (25).

16. Appareil de commutation selon la revendication 14 ou 15,
**caractérisé en ce que** l'unité de bobine (20) est enserrée par le contour de bobine (25).

17. Appareil de commutation selon l'une des revendications précédentes,
**caractérisé en ce que** l'unité de bobine (20) comprend un interrupteur (27) qui peut être actionné par l'armature mobile (6) à l'aide d'un élément d'actionnement (28), **en ce que** l'élément d'actionnement (28) est monté dans un système de palier (29) agencé sur l'unité de bobine (20), et **en ce que** le boitier (1) d'appareil de commutation présente des éléments de positionnement et de support (11) au moyen desquels le système de palier (29) peut être positionné lors de l'insertion de l'unité insérable (3), et se trouve supporté lorsque l'unité insérable (3) a été insérée.

18. Appareil de commutation selon l'une des revendications précédentes,
**caractérisé en ce que** le boitier (1) d'appareil de commutation présente, sur un côté opposé à la zone d'introduction (2), un évidement (10) par l'intermédiaire duquel l'unité insérable (3) peut être repoussée hors du boitier (1) d'appareil de commutation, à l'aide d'un outil d'extraction (11).
